# EUROPÄISCHE PATENTSCHRIFT

(11) **EP 1 740 068 B1**
(45) Veröffentlichungstag und Bekanntmachung des Hinweises auf die Patenterteilung: **26.08.2015**
(21) Anmeldenummer: 05742648.8
(22) Anmeldetag: 15.04.2005
(51) Int. Cl.: A44B 19/32

(54) **WASSERDICHTER REISSVERSCHLUSS MIT ZWEI SCHIEBERN**
WATER-TIGHT ZIPPER WITH TWO SLIDES
FERMETURE ECLAIR ETANCHE COMPRENANT DEUX CURSEURS

(30) Priorität: 15.04.2004 DE 202004006114 U
(43) Veröffentlichungstag der Anmeldung: 10.01.2007
(73) Patentinhaber: Ortlieb, Hartmut, 91560 Heilsbronn (DE)
(72) Erfinder: Ortlieb, Hartmut, 91560 Heilsbronn (DE)
(74) Vertreter: Schuhmann, Albrecht
(86) Internationale Anmeldenummer: PCT/DE2005/000686
(87) Internationale Veröffentlichungsnummer: WO 2005/099505

(56) Entgegenhaltungen:
- DE-U1- 20 301 888
- US-A- 3 892 016
- US-A- 5 253 395

## Beschreibung

Die vorliegende Erfindung betrifft einen wasserdichten Reißverschluss mit zwei Schiebern gemäß Oberbegriff des Anspruchs 1.

Reißverschlüsse mit zwei Schiebern werden in der Regel als umlaufende Reißversschlüsse bei Behältern, Taschen, Koffern oder dergleichen verwendet. Aus der DE 203 01 888 U1 ist ein derartiger Reißverschluss für einen Schalenkoffer bekannt, der wasserdicht ausgelegt ist und bei dem die Schieber im geschlossenen Zustand dichtend ineinander greifen. In der genannten Ausführung ist ein Schieber mit einer elastischen Dichtung ausgerüstet, an welche sich der zweite Schieber anschließt. Alternativ ist ein Reißverschluss mit einem Schieber gezeigt, für den ein dichtender Hafen vorhanden ist. Die WO 03/032764 A2 zeigt einen umlaufenden Reißverschluss mit einem Schieber, der gänzlich teilbar ist.

Aufgabe der vorliegenden Erfindung ist es, einen wasserdichten Reißverschluss mit zwei Schiebern zu schaffen, der in der geschlossenen Position eine verbesserte Dichtigkeit aufweist.

Diese Aufgabe wird mit den Merkmalen des kennzeichnenden Teils des Anspruchs 1 und des Anspruchs 20 gelöst. Fortbildungen und vorteilhafte Ausführungen der Erfindung sind in den weiteren Ansprüchen umfaßt.

Erfindungsgemäß ist ein wasserdichter Reißverschluss mit zwei Schiebern, bestehend aus zwei Reißverschlusshälften, die jeweils von einem Reißverschlussband und Reißverschlusszähnchen gebildet werden und die mittels der Schieber verschlossen oder getrennt werden, dadurch gekennzeichnet, dass die Schieber (7, 8) im geschlossenen Zustand des Reißverschlusses dichtend an einem oder mehreren wenigstens teilweise gemeinsamen Dichtungselementen mit einer oder mehreren Dichtlippen anliegen und eine, eine Erhebung bildende, dichtend ausgebildete, mit wenigstens einer Dichtlippe verbundenen Kontaktstelle (6) zwischen den Schiebern (7, 8) angeordnet ist, wobei die Schieber (7, 8) eine der Erhebung angepasste Kontur (12) aufweisen, und die Kontur im geschlossenen Zustand des Reißverschlusses klemmend oder pressend an der Erhebung anliegt.

Nach einer bevorzugten Ausführung der Erfindung weisen beide Reißverschlusshälften ein oder mehrere Dichtungselemente auf, die jeweils fest mit diesen verbunden sind Das oder die Dichtungselemente weisen vorteilhafterweise eine oder mehrere Dichtlippen auf. Die Dichtlippe oder Dichtlippen sind vorzugsweise parallel zu der Oberfläche der Reißverschlussbänder und quer zu der Reißverschlusslängsachse angeordnet. Vorzugsweise sind die Dichtlippe oder die Dichtlippen mit Dichtlippen des Reißverschlusses verbunden. Nach einer vorteilhaften Ausführung der Erfindung werden die Dichtlippen des Reißverschlusses im Bereich der Verbindung zu der oder den Dichtlippen im geschlossenen Zustand durch die Schieber seitlich und/oder von oben mit Druck beaufschlagt.

Nach einer bevorzugten Ausführung der Erfindung ist im geschlossenen Zustand des Reißverschlusses eine dichtend ausgebildete Kontaktstelle zwischen den Schiebern angeordnet. Vorteilhafterweise sind die Dichtlippen des Reißverschlusses mit der Kontaktstelle verbunden. Vorzugsweise sind die Schieber im geschlossenen Zustand des Reißverschlusses klemmend mit der Kontaktstelle in Eingriff, wobei die Kontaktstelle eine Erhebung bildet und die Schieber eine der Erhebung angepasste Kontur aufweisen, wobei die Kontur im geschlossenen Zustand des Reißverschlusses klemmend oder pressend an der Erhebung anliegt.

Für die Verschlussstellung der Schieber ist vorteilhafterweise eine Blockiervorrichtung vorhanden, die ein Sicherungsstift, eine Schloss oder ein Schraubverschluss sein kann, die alternativ aber auch aus Exzenterhebeln bestehen oder in die oder mit den Zuglaschen der Schieber integriert sein kann.

Das oder die Dichtungselemente sind vorzugsweise angespritzt oder aufvulkanisiert.

Nach einer vorteilhaften Ausführung der Erfindung sind die Reißverschlussbänder im Abdichtungsbereich zwischen den Schiebern mit einander verbunden. Dies erfolgt beispielsweise durch Verschweißen. Die Enden der Reißverschlusshälften können auch mit einem Zuschnitt aus wasserdichtem Gewebe zusammengeschweißt sein.

Nach einer bevorzugten Ausführung der Erfindung ist der Reißverschluss als Ringverschluss ausgebildet. Für die Schieber ist wenigstens eine Stoppeinrichtung vorhanden. Vorzugsweise ist die Stoppeinrichtung dichtend in einer Ausklinkung der Reißverschlussbänder angeordnet und die Stoppeinrichtung durch Verschrauben oder dergleichen lösbar. Die Ausklinkung kann zum Einführen der Schieber dienen.

Der erfindungsgemäße wasserdichte Reißverschluss mit zwei Schiebern findet vor allem als umlaufender Reißverschluss bei Behältern, Taschen oder Koffern, auch mit einer harten Schale Verwendung.

Im folgenden wird die vorliegende Erfindung anhand von Zeichnungen beispielhaft näher beschrieben. Dabei zeigen:
Fig. 1 eine Perspektivdarstellung eines wasserdichten Reißverschlusses ohne Schieber;
Fig. 2 eine Draufsicht auf den wasserdichten Reißverschluss von Fig. 1 mit zwei Schiebern;
Fig. 3 eine Seitenansicht von Fig. 3 umgeklappten Zuglaschen;
Fig. 4 eine Schnittdarstellung zu Fig. 3;
Fig. 5 eine Perspektivdarstellung von zwei Schiebern in Verschlussstellung (ohne Reißverschluss).

Fig. 1 zeigt einen wasserdichten Reißverschluss 2 in geschlossenem Zustand, der zwei Hälften eines Behälters 1, wie z.B. eines Koffers verbindet. Der Reißverschluss 2 ist aufgespritzt oder aufextrudiert. Dargestellt ist hier der Teil des Reißverschlusses 2, an dem sich in der Verschlussstellung (Fig. 2 bis 5) die Schieber 7, 8 treffen. Hierfür sind die Reißverschlüsse 2 an diesen Enden mit hufeisenförmigen, einen Herzbereich umschließenden Häfen 5 mit Dichtlippen versehen, wie sie zum Beispiel in der WO 03/037132 A2 des gleichen Anmelders beschrieben sind. Bei der hier dargestellten Ausführung überlappen sich die Häfen an ihren vorderen Enden und sind um diesen Abschnitt verkürzt, so dass sie eine dichte Kontur aufweisen. Die Häfen 5 sind jeweils zweiteilig aufgebaut, so dass sie wie der Reißverschluss 2 getrennt werden können. Jeweils zwei sich gegenüberliegende Hälften der Häfen können einteilig aufgespritzt sein. Auf diesem Überlappungsbereich weisen die Häfen 5 eine erhabene Kontaktstelle 6 auf, deren Funktion weiter unten beschrieben wird. An ihrem Ansatz, d.h. an ihrer Verbindung mit dem Reißverschluss 2 besitzen die Häfen verbreiterte Druckstellen 4, an denen im geschlossenen Zustand die Flanken der Schieber klemmend anliegen. Der Verbindungsbereich ist von einem aufgeschweißten, wasserdichten Zuschnittteil 3 unterlegt.

Fig. 2 zeigt eine Draufsicht auf den Reißverschluss von Fig. 1 mit zwei Schiebern 7, 8 und deren Zuglaschen (Pullern) 7', 8'. Fig. 3 bis 5 verdeutlichen die Funktionen der beiden Schieber 7, 8 im Verschlusszustand. Die Schieber 7, 8 bestehen in bekannter Weise aus einer unteren Platte 9, einer oberen Platte 10, die die nach unten weisenden Flanken 10' zum Schließen des Reißverschlusses aufweisen, sowie ein Herz (nicht gezeigt) zum Öffnen der Zähnchenreihen des Reißverschlusses, der die untere und die obere Platte 9, 10 in deren Längsmittelachse verbindet. Die hier dargestellten Schieber 7, 8 sind für einen Eingriff miteinander, sowie mit der erhabenen Kontaktstelle 6 im Überlappungsbereich des Hafens 5 ausgebildet. Die Schieber besitzen an ihren vorderen Enden symmetrisch ausgebildete Ausnehmungen in die jeweils Vorsprünge 7", 8" des jeweils anderen Schiebers 7, 8 eingreifen. Die Vorsprünge 7", 8" weisen Bohrungen 11 auf, die im geschlossenen Zustand miteinander fluchten und eine Öse für z.B. einen Stift oder Verschluss bilden. Im Bereich der erhabene Kontaktstelle 6 weisen die Schieber einen Dom 12 auf, wobei beide Dome 12 eine in etwa halbkugelige Form bilden, mit der sie klemmend an und auf der Kontaktstelle 6 liegen. Die Schieber 7, 8 weisen jeweils einen Exzenterhebel 13 auf. Die Zuglaschen 7', 8' sind so aufgebaut, dass eine Zuglasche 8' eine stufenförmige Kontur besitzt, so dass sie, wie in Fig. 3 dargestellt an der andere Zuglasche 7' bündig anliegen kann.

## Patentansprüche

1. Wasserdichter Reißverschluss (2) mit zwei Schiebern (7, 8), bestehend aus zwei Reißverschlusshälften, die jeweils von einem Reißverschlussband und Reißverschlusszähnchen gebildet werden und die mittels der Schieber verschlossen oder getrennt werden,
**dadurch gekekennzeichnet**,
dass die Schieber (7, 8) im geschlossenen Zustand des Reißverschlusses dichtend an einem oder mehreren wenigstens teilweise gemeinsamen Dichtungselementen mit einer oder mehreren Dichtlippen anliegen und eine, eine Erhebung bildende, dichtend ausgebildete, mit wenigstens einer Dichtlippe verbundenen Kontaktstelle (6) zwischen den Schiebern (7, 8) angeordnet ist, wobei die Schieber (7, 8) eine der Erhebung angepasste Kontur (12) aufweisen, und die Kontur im geschlossenen Zustand des Reißverschlusses klemmend oder pressend an der Erhebung anliegt.

2. Wasserdichter Reißverschluss nach Anspruch 1,
**dadurch gekennzeichnet,**
**dass** beide Reißverschlusshälften ein oder mehrere Dichtungselemente aufweisen, die jeweils fest mit diesen verbunden sind.

3. Wasserdichter Reißverschluss nach Anspruch 1
**dadurch gekennzeichnet,**
**dass** die Dichtlippe oder Dichtlippen parallel zu der Oberfläche der Reißverschlussbänder und quer zu der Reißverschlusslängsachse angeordnet sind.

4. Wasserdichter Reißverschluss nach Anspruch 1 oder 3,
**dadurch gekennzeichnet,**
**dass** die Dichtlippe oder die Dichtlippen mit Dichtlippen des Reißverschlusses verbunden sind.

5. Wasserdichter Reißverschluss nach Anspruch 4,
**dadurch gekennzeichnet,**
**dass** die Dichtlippen des Reißverschlusses im Bereich der Verbindung zu der oder den Dichtlippen im geschlossenen Zustand durch die Schieber seitlich und/oder von oben mit Druck beaufschlagt werden.

6. Wasserdichter Reißverschluss nach Anspruch 1 oder 5,
**dadurch gekennzeichnet,**
**dass** die Schieber (7, 8) im geschlossenen Zustand des Reißverschlusses klemmend mit der Kontaktstelle (6) in Eingriff sind.

7. Wasserdichter Reißverschluss nach einem der vorhergehenden Ansprüche,
**dadurch gekennzeichnet,**
**dass** für die Verschlussstellung der Schieber eine Blockiervorrichtung vorhanden ist.

8. Wasserdichter Reißverschluss nach Anspruch 7,
**dadurch gekennzeichnet,**
**dass** Blockiervorrichtung ein Sicherungsstift, eine Schloss oder ein Schraubverschluss ist.

9. Wasserdichter Reißverschluss nach Anspruch 7,
**dadurch gekennzeichnet,**
**dass** die Blockiervorrichtung aus Exzenterhebeln besteht.

10. Wasserdichter Reißverschluss nach Anspruch 7,
**dadurch gekennzeichnet,**
**dass** die Blockiervorrichtung ein in die oder mit den Zuglaschen der Schieber integriert ist.

11. Wasserdichter Reißverschluss nach einem der vorhergehenden Ansprüche,
**dadurch gekennzeichnet,**
**dass** das oder die Dichtungselemente angespritzt oder aufvulkanisiert sind.

12. Wasserdichter Reißverschluss nach einem der vorhergehenden Ansprüche,
**dadurch gekennzeichnet,**
**dass** die Reißverschlussbänder im Abdichtungsbereich zwischen den Schiebern mit einander verbunden sind.

13. Wasserdichter Reißverschluss nach Anspruch 12,
**dadurch gekennzeichnet,**
**dass** die Verbindung durch Verschweißen erfolgt.

14. Wasserdichter Reißverschluss nach Anspruch 12 oder 13,
**dadurch gekennzeichnet,**
**dass** die Enden der Reißverschlusshälften mit einem Zuschnitt aus wasserdichtem Gewebe (3) zusammengeschweißt sind.

15. Wasserdichter Reißverschluss nach einem der vorhergehenden Ansprüche,
**dadurch gekennzeichnet,**
**dass** der Reißverschluss als Ringverschluss ausgebildet ist.

16. Wasserdichter Reißverschluss nach einem der vorhergehenden Ansprüche,
**dadurch gekennzeichnet,**
**dass** wenigstens eine Stoppeinrichtung für die Schieber vorhanden ist.

17. Wasserdichter Reißverschluss nach Anspruch 16,
**dadurch gekennzeichnet,**
**dass** die Stoppeinrichtung dichtend in einer Ausklinkung der Reißverschlussbänder angeordnet ist.

18. Wasserdichter Reißverschluss nach Anspruch 16 oder 17,
**dadurch gekennzeichnet,**
**dass** die Stoppeinrichtung durch Verschrauben oder dergleichen lösbar in der Ausklinkung angeordnet ist.

19. Wasserdichter Reißverschluss nach Anspruch 17 oder 18,
**dadurch gekennzeichnet,**
**dass** die Ausklinkung zum Einführen der Schieber dient.

20. Behälter, Tasche oder Koffer mit einem umlaufenden wasserdichten Reißverschluss gemäß einem oder mehreren der Ansprüche 1 bis 19.

## Claims

1. Water-tight zipper (2) having two slides (7, 8) consisting of two zipper halves, which are each formed by a zipper ribbon and zipper teeth and which can be closed or separated by means of the slides, **characterized in that** in the closed state of the zipper the slides (7, 8) abut sealingly against one or more at least partially common sealing elements with one or more sealing lips and that a contact point (6) which forms an elevation, which is configured in a sealing manner and which is connected to at least one sealing lip, is arranged between the slides (7, 8), wherein the slides (7, 8) have a contour (12) adapted to the elevation and in the closed state of the zipper the contour abuts in a clamping or pressing manner against the elevation.

2. The water-tight zipper according to claim 1, **characterized in that** both zipper halves have one or more sealing elements which are each firmly connected to these.

3. The water-tight zipper according to claim 1, **characterized in that** the sealing lip or sealing lips are arranged parallel to the surface of the zipper ribbons and transversely to the zipper longitudinal axis.

4. The water-tight zipper according to claim 1 or 3, **characterized in that** the sealing lip or the sealing lips are connected to the sealing lips of the zipper.

5. The water-tight zipper according to claim 4, **characterized in that** in the closed state, pressure is applied laterally and/or from above to the sealing lips of the zipper by the slides in the region of the connection to the sealing lip or lips.

6. The water-tight zipper according to claim 1 or 5, **characterized in that** in the closed state of the zipper the slides (7, 8) are engaged with the contact point (6) in a clamping manner.

7. The water-tight zipper according to any one of the preceding claims, **characterized in that** a blocking device is provided for the closure position of the slider.

8. The water-tight zipper according to claim 7, **characterized in that** the blocking device is a securing pin, a lock or a screw closure.

9. The water-tight zipper according to claim 7, **characterized in that** the blocking device consists of eccentric levers.

10. The water-tight zipper according to claim 7, **characterized in that** the blocking device is one which is integrated in the, or with the, pull tabs of the slides.

11. The water-tight zipper according to any one of the preceding claims, **characterized in that** the sealing element or elements are injection moulded or vulcanized on.

12. The water-tight zipper according to any one of the preceding claims, **characterized in that** the zipper ribbons are connected to one another in the sealing region between the slides.

13. The water-tight zipper according to claim 12, **characterized in that** the connection is made by welding.

14. The water-tight zipper according to claim 12 or 13, **characterized in that** the ends of the zipper halves are welded together with a blank made of watertight fabric (3).

15. The water-tight zipper according to any one of the preceding claims, **characterized in that** the zipper is configured as a ring closure.

16. The water-tight zipper according to any one of the preceding claims, **characterized in that** at least one stop device is provided for the slides.

17. The water-tight zipper according to claim 16, **characterized in that** the stop device is arranged sealingly in a notch of the zipper ribbons.

18. The water-tight zipper according to claim 16 or 17, **characterized in that** the stop device is arranged detachably in the notch by screwing or the like.

19. The water-tight zipper according to claim 17 or 18, **characterized in that** the notch is used for inserting the slides.

20. Container, bag or case with a circumferential water-tight zipper according to one or more of claims 1 to 19.

## Revendications

1. Fermeture éclair étanche à l'eau (2), comportant deux curseurs (7, 8) composée de deux moitiés de fermeture éclair qui sont constituées respectivement d'une bande de fermeture éclair et de dents de fermeture éclair et qui sont fermées ou séparées au moyen des curseurs,
**caractérisée en ce que**
les curseurs (7, 8), en état fermé de la fermeture éclair, reposent hermétiquement sur un ou plusieurs éléments d'étanchéité au moins partiellement communs par une ou plusieurs lèvres d'étanchéité et qu'un point de contact (6) formant une proéminence et de type étanche relié à au moins une lèvre d'étanchéité est disposé entre les curseurs (7, 8), les curseurs (7, 8) ayant un contour (12) adapté à la proéminence et le contour reposant, en état fermé de la fermeture éclair, sur la proéminence en la comprimant ou en la serrant.

2. Fermeture éclair étanche à l'eau selon la revendication 1, **caractérisée en ce que** les deux moitiés de fermeture éclair présentent un ou plusieurs éléments d'étanchéité qui sont respectivement reliés de manière fixe à celles-ci.

3. Fermeture éclair étanche à l'eau selon la revendication 1, **caractérisée en ce que** la lèvre d'étanchéité ou les lèvres d'étanchéité sont disposées parallèlement à la surface des bandes de fermeture éclair et transversalement à l'axe longitudinal de la fermeture éclair.

4. Fermeture éclair étanche à l'eau selon la revendication 1 ou 3, **caractérisée en ce que** la lèvre d'étanchéité ou les lèvres d'étanchéité sont reliées à des lèvres d'étanchéité de la fermeture éclair.

5. Fermeture éclair étanche à l'eau selon la revendication 4, **caractérisée en ce que** les lèvres d'étanchéité de la fermeture éclair sont sollicitées latéralement et/ou par le haut par les curseurs avec de la pression au niveau de la liaison avec la ou les lèvres d'étanchéité.

6. Fermeture éclair étanche à l'eau selon la revendication 1 ou 5, **caractérisée en ce que** les curseurs (7, 8), en état fermé de la fermeture éclair, sont en prise par serrage avec le point de contact (6).

7. Fermeture éclair étanche à l'eau selon une des revendications précédentes, **caractérisée en ce qu'**un dispositif de blocage est prévu pour la position de fermeture des curseurs.

8. Fermeture éclair étanche à l'eau selon la revendication 7, **caractérisée en ce que** le dispositif de blocage est une goupille de sécurité, une serrure ou une vis de fermeture.

9. Fermeture éclair étanche à l'eau selon la revendication 7, **caractérisée en ce que** le dispositif de blocage est composé de leviers à excentrique.

10. Fermeture éclair étanche à l'eau selon la revendication 7, **caractérisée en ce que** le dispositif de blocage est intégré dans ou forme partie intégrante des brides de traction des curseurs.

11. Fermeture éclair étanche à l'eau selon une des revendications précédentes, **caractérisée en ce que** la ou les éléments d'étanchéité sont injectés ou vulcanisés.

12. Fermeture éclair étanche à l'eau selon une des revendications précédentes, **caractérisée en ce que** les bandes de fermeture éclair sont reliées entre elles dans la zone d'étanchéité entre les curseurs.

13. Fermeture éclair étanche à l'eau selon la revendication 12, **caractérisée en ce que** la liaison se fait par soudage.

14. Fermeture éclair étanche à l'eau selon la revendication 12 ou 13, **caractérisée en ce que** les extrémités des moitiés de fermeture éclair sont soudées ensemble avec un morceau de tissu étanche à l'eau (3).

15. Fermeture éclair étanche à l'eau selon une des revendications précédentes, **caractérisée en ce que** la fermeture éclair se présente sous forme d'une fermeture annulaire.

16. Fermeture éclair étanche à l'eau selon une des revendications précédentes, **caractérisée en ce qu'**au moins un dispositif d'arrêt est prévu pour les curseurs.

17. Fermeture éclair étanche à l'eau selon la revendication 16, **caractérisée en ce que** le dispositif d'arrêt est disposé hermétiquement dans une encoche des bandes de fermeture éclair.

18. Fermeture éclair étanche à l'eau selon la revendication 16 ou 17, **caractérisée en ce que** le dispositif d'arrêt est disposé de manière amovible par vissage ou autre dans l'encoche.

19. Fermeture éclair étanche à l'eau selon la revendication 17 ou 18, **caractérisée en ce que** l'encoche sert à introduire les curseurs.

20. Récipient, poche ou coffre comportant une fermeture éclair hermétique périphérique selon une ou plusieurs des revendications 1 à 19.
